# EUROPÄISCHE PATENTSCHRIFT

(11) **EP 2 325 559 B1**
(45) Veröffentlichungstag und Bekanntmachung des Hinweises auf die Patenterteilung: **28.12.2016**
(21) Anmeldenummer: 09014442.9
(22) Anmeldetag: 19.11.2009
(51) Int. Cl.: F22B 1/18, F22B 37/24, F01D 25/30, F28F 9/02

(54) **Anordnung zur Beeinflussung einer Abgasströmung**
System for influencing an exhaust gas flow
Installation pour influencer un flux de gaz d'échappement

(43) Veröffentlichungstag der Anmeldung: 25.05.2011
(73) Patentinhaber: NEM Power-Systems, Niederlassung Deutschland der NEM B.V. Niederlande, 45665 Recklinghausen (DE)
(72) Erfinder: Kramer, Walter A., 3038 NB Rotterdam (NL); Stijger, Wim, 2203 GK Noordwijk (NL); Gunnewijk, Raymond Johannes Josephus, 2402 PN Alphen aan der Rijn (NL); Hensch, Uwe, 51709 Marienheide (DE)
(74) Vertreter: Maier, Daniel Oliver

(56) Entgegenhaltungen:
- EP-A1- 2 026 000
- EP-A2- 0 863 364
- WO-A1-99/31435
- WO-A1-99/45321
- DE-A1- 19 737 507
- DE-A1- 19 961 540
- US-A- 5 555 718

## Beschreibung

Die Erfindung betrifft eine Anordnung zur Beeinflussung der Strömung eines Abgases einer Gasturbine mit den Merkmalen des Oberbegriffes des Anspruches 1.

Der Abgasstrom einer Gasturbine wird typischerweise nicht als über den gesamten Kanalquerschnitt gleichmäßig verteilte Strömung mit einer einheitlichen Geschwindigkeit des Abgases dem Abgassystem zugeführt. Je nach Hersteller und Typ der Gasturbine oder auch je nach Lastfall liegt eine unterschiedliche Geschwindigkeitsverteilung vor. Die ungleichmäßig verteilte Strömung kann zu mechanischen Belastungen der in der Abgasstrecke angeordneten Anlagenteile führen. Diese Anlagenteile müssten aufwendig, z. B. hinsichtlich der Wanddicke ausgelegt werden, wenn nicht andere Maßnahmen zur Verfügung gestellt werden können.

Aus der EP 1 146 285 B1 ist ein mit dem Abgas einer Gasturbine beaufschlagter Abhitzekessel bekannt, bei dem zwischen dem Abhitzekessel und der Gasturbine ein Diverter mit einer schwenkbaren Klappe angeordnet ist. Um bei dieser Anordnung eine vergleichmäßigende Verteilung der lokalen Gassträhnen über den Anströmquerschnitt des Abhitzekessels zu erreichen, ist stromab der schwenkbaren Klappe eine Leiteinrichtung angeordnet. Die Leitbleche dieser Leiteinrichtung sind zwischen einer Umlenkstellung während des Anfahrens des Abhitzekessels und einer die Gasströmung nicht beeinflussenden Stellung verschwenkbar.

Weiter ist aus der EP 0 863 364 A2 ist ein Abhitzekessel bekannt, der mit einem sich erweiternden oder divergierenden Rohr ausgerüstet ist, das vom Auslass einer Turbine zum Einlass des Kessels verläuft. Die Umgebungswand des divergierenden Rohres, die vom oberen Ende des Kessels zum oberen Ende des Auslasses der Turbine verläuft, ist mit einem Winkel (α) geneigt, der größer als 45° und bis zu 75 ° in Bezug auf die horizontale Ebene ist. Dabei ist das divergierende Rohr mit dem oberen Teil des Auslasses der Turbine mittels eines bogenförmigen Wandteiles verbunden. Innerhalb des divergierenden Rohres, und zwar im Bereich des durch die bogenförmige Wand begrenzten Teils, sind einen Gasstrom befördernde Profile vorgesehen, die in aufeinanderfolgende und benachbarte Reihen angeordnet sind.

Aus der US 5,555,718 ist ein Combined-Cycle-System bekannt, das eine Gasturbine umfasst, die mit einem Abhitzedampferzeuger verbunden ist. Dabei enthält der Abhitzedampferzeuger einen Abschnitt eines "Selective-Catalytic-Reactors", wobei Stickstoffoxid mit einem reagierenden Gas, wie beispielsweise Ammoniak oder Harnstoff reagiert, um molekularen Stickstoff und Wasserdampf zu erzeugen. Der sich erweiternde Übergangsabschnitt enthält eine Reihe aus den Strömungsfluss regulierenden Profilrippen, die sich über den Abschnitt in einem Muster erstrecken und das Rauchgas gleichmäßig über den großen Querschnitt des Wärmeübergangsabschnitts verteilen. Das reagierende Gas wird in den Rauchgasstrom durch eine Reihe von Düsen injiziert, die über den Profilrippen angeordnet sind, so dass das reagierende Gas gleichmäßig gemischt und verteilt wird, bevor es in den Selective-Catalytic-Reactor-Abschnitt eintritt.

Schließlich offenbart die DE19737507A1 ein Strömungsgitter in einem Kanal zwischen einer Gasturbine und einem Abhitzekessel. Dieses Dokument offenbart den nächstliegenden Stand der Technik für die vorliegende Erfindung.

Der Erfindung liegt die Aufgabe zugrunde, eine Anordnung zu schaffen, um den Abhitzekessel einer Gasturbinenanlage und/oder gegebenenfalls in dem Abgas führenden Kanal angeordnete Einbauten vor Beschädigungen durch Strömungskräfte aus Strömungen mit lokal erhöhten Geschwindigkeiten zu schützen.

Die Aufgabe wird bei einer gattungsgemäßen Anordnung erfindungsgemäß durch die kennzeichnenden Merkmale des Anspruches 1 gelöst. Vorteilhafte Ausgestaltungen sind Gegenstand der Unteransprüche.

Das erfindungsgemäße Strömungsgitter ist mit allen Merkmalen des unabhängigen Anspruchs 1 versehen und teilweise gasundurchlässig und so ausgebildet, dass die Strömung gezielt verändert wird. Die Abgassträhnen mit erhöhter Geschwindigkeit werden abgebremst und die Strömungsgeschwindigkeit wird über den Kanalquerschnitt vergleichmäßigt. Das Strömungsgitter wird so in dem Kanal des Abgassystems eingebaut, dass die Geschwindigkeitsvergleichmäßigung in ausreichendem Maße erfolgt, noch bevor der Gasstrom auf die nachfolgenden Anlagenteile trifft.

Mehrere Ausführungsbeispiele der Erfindung sind in der Zeichnung dargestellt und werden im Folgenden näher erläutert. Es zeigen:
- Fig. 1: schematisch eine Anordnung zur Beeinflussung der Gasströmung in einer Gasturbinenanlage mit Bypass,
- Fig. 2: die Anordnung zur Beeinflussung der Gasströmung in einem direkt mit dem Abhitzekessel verbundenen Kanal,
- Fig. 3: die Anordnung zur Beeinflussung der Gasströmung in einem Abgassystem ohne Abhitzekessel,
- Fig. 4: den Schnitt II-II nach den Fig. 1 bis 3,
- Fig. 5: in Seitenansicht den unteren Teil einer Tragkonstruktion für ein Strömungsgitter,
- Fig. 6: ein Detail der Tragkonstruktion mit einer unteren Abstützung,
- Fig. 7: ein Detail der Tragkonstruktion mit einer oberen Abstützung,
- Fig. 8: den Schnitt II - II in einer anderen Ausführungsform und
- Fig. 9: die Draufsicht auf Fig. 8.

Gemäß Fig. 1 wird von einer nicht gezeigten Gasturbine Abgas A über einen Kanal 1 dem Gehäuse 2 eines Diverters 3 herangeführt. Auf der vom Kanal 1 abgewandten Seite ist der Diverter 3 mit einem Kanal 4 verbunden, der das Abgas A einem Abhitzekessel zuführt, dessen Eintritt durch die Linie 13 angedeutet ist. Von dem Gehäuse 2 zweigt ein zu einem nicht gezeigten Bypasskamin führender Bypasskanal 5 ab. Im Gehäuse 2 des Diverters 3 ist eine Klappe 6 um eine Achse 7 derart schwenkbar gelagert, dass sie entweder den Kanal 4 oder den Bypasskanal 5 unter Einhaltung verschiedener Zwischenstellungen absperren kann. In der in Fig. 1 gezeigten Stellung tritt ein Teil A1 des von der Gasturbine herangeführten Abgases A in den Bypasskanal 5 ein, während ein anderer Teil A2 die freie Kante 6a der Klappe 6 umströmt und dem Abhitzekessel zuströmt.

In der Strömung A2 kommt es bei Umströmung der freien Kante 6a der Klappe 6 zur Bildung lokaler Strähnen, die unter Umständen von dem durch die Gasturbine aufgeprägten Drall unterstützt wird. Die Strähnenbildung in der Strömung A2 führt zu einer ungleichmäßigen Wärmebeaufschlagung des Querschnitts des Kanals 4 und damit des Abhitzekessels.

In dem Einströmende des Kanals 4 ist eine Leiteinrichtung 8 angeordnet. Diese Leiteinrichtung 8 weist in einer vertikalen Querschnittsebene angeordnete Leitbleche 9 auf, die verstellbar sein können. Zur mittigen Lagerung der Leitbleche 9 kann in den Kanal 4 noch ein Träger 10 angeordnet sein. Wie aus der Fig. 1 ersichtlich ist, können die Schwenkwinkel der einzelnen Leitbleche 9 unabhängig voneinander eingestellt werden, um die erforderliche Umlenkung an die gegebene Strähnenkonfiguration besser anpassen zu können.

Die Gasströmung A2 wird z. B. beim Anfahren des Abhitzekessels gleichmäßiger über den Querschnitt des Kanals 4 verteilt. Nach Ende des Anfahrvorgangs sperrt die Klappe 6 den Bypasskanal 5 ab, und die Leitbleche 9 nehmen eine Lage ein, in der die von der Gasturbine herangeführte Gasströmung A ohne Ablenkung in der Leiteinrichtung 8 dem Abhitzekessel zuströmt. In dieser Stellung erzeugt die Leiteinrichtung keinen nennenswerten Druckverlust.

In dem Bypasskanal 5 ist eine der Leiteinrichtung 8 vergleichbare Leiteinrichtung 11 mit Leitblechen 12 angeordnet, die z. B. die Anströmung eines im Bypasskanal 5 oder dem nachgeordneten Bypasskamin angeordneten Schalldämpfers verbessern kann. Die Leitbleche 12 können verstellbar sein.

Die bisher beschriebenen Maßnahmen vermindern eine ungleichmäßige Strömungsverteilung in dem Kanal 4 stromab der Klappe 6, die sich aus deren Schrägstellung ergibt. Das die Gasturbine verlassende Abgas tritt aber bereits in den Kanal 1 mit einer über den Kanalquerschnitt ungleichmäßigen Strömungsverteilung ein. Je nach Gasturbinentyp können dabei z. B. im zentralen Bereich des Kanals 1 Strahlen mit stark überhöhter Geschwindigkeit auftreten. Ein im Folgenden näher beschriebenes Strömungsgitter 14 hat die Aufgabe, die Strömung innerhalb des an die Gasturbine angeschlossenen Kanals 1 zu vergleichmäßigen und die stark überhöhten Geschwindigkeiten herabzusetzen. Das Strömungsgitter kann in Verbindung mit den Leiteinrichtungen 8 und/oder 11 angeordnet sein, es kann aber auch ohne die Leiteinrichtungen eingesetzt werden.

Das Strömungsgitter 14, das in den Fig. 1 bis 3 nur schematisch angedeutet ist, ist quer in dem Kanal 1 an dem der Gasturbine zugewandten Ende und weit genug vor dem Abhitzekessel oder den Einbauten - wie z. B. der Klappe 6 - angeordnet. Das Strömungsgitter 14 ist vorzugsweise in dem Bereich des Kanals 1 angeordnet, wo die höchsten Gasgeschwindigkeiten zu erwarten sind.

Das Strömungsgitter 14 ist ein plattenähnliches, teilweise gasundurchlässiges Gebilde, das den Kanalquerschnitt teilweise versperrt und mit Durchtritten für das Abgas versehen ist. Das Strömungsgitter 14 kann aus mehreren mit Abstand voneinander angeordneten Rohren 15 bestehen, zwischen denen Spalten für den Durchtritt des Abgases gebildet sind. Die Rohre 15 sind durch quer zu ihnen verlaufende Elemente, die ebenfalls Rohre 15 sein können, miteinander verbunden. Innerhalb des Strömungsgitters 14 kann eine Reihe von Rohren 15 vorhanden sein. Anstelle einer Reihe von Rohren 15 können auch mehrere in Strömungsrichtung des Abgases hintereinander liegende Reihen von Rohren 15 zum Einsatz kommen. Dabei können die Rohre 15 einer Reihe versetzt zu den Rohren 15 der folgenden Reihe angeordnet sein.

Die Rohre 15 können aus einem hitzebeständigen Material bestehen und einen rein mechanischen Einbau darstellen. Die Rohre 15 können aber auch als innengekühlte Elemente ausgeführt sein.

Die Rohre 15 des Strömungsgitters 14 sind in einer Tragkonstruktion 16 gehalten. Die Tragkonstruktion 16 kann auf der Innen- oder Außenhülle des Kanals 1 abgestützt sein, so dass die von der Strömung des Abgases hervorgerufenen Kräfte aufgefangen werden können. Ebenso werden die aufgrund der Betriebstemperaturen auftretenden Ausdehnungen des Materials durch die Tragkonstruktion 16 kompensiert.

Gemäß den Fig. 5, 6 und 7 besteht die Tragkonstruktion 16 vorzugsweise aus vertikalen Tragrohren 17 oder Tragstäben, die durch die Wand des Kanals 1 hindurchgeführt sind. Die Tragrohre 17 sind auf der Kanalunterseite über Tragrohrverlängerungen 18 auf dem Betonfundament 19 in Lagern 20, 21 abgestützt (Fig. 5, 6). Dabei handelt es sich um eine Schweißkonstruktion, die eigensteif ohne Spalte ausgeführt ist. Das in Fig. 5 auf der rechten Seite gezeigte Lager 20 ist als Festlager, und das Lager 21 auf der linken Seite ist als Loslager ausgebildet. Gemäß Fig. 7 erfolgt die Abstützung der Tragrohre 17 auf der Kanaloberseite über einen darüber liegenden Stahlbau 22.

In den Gegenstand der vorliegenden Erfindung fallen ausschließlich Tragkonstruktionen, die mit Tragrohren 17 oder Tragstäben versehen sind, und wobei die Tragrohre 17 oder Tragstäbe aus dem Kanal 1 herausgeführt und auf der Wand des Kanals 1 drehbeweglich gelagert sind.

Die Innenwand des Kanals 1 ist ebenso wie der Durchtrittsbereich der Tragrohre 17 mit einer Isolierung 23 versehen. Die Abdichtung der Tragrohre 17 gegenüber den heißen Abgasen innerhalb des Kanals 1 erfolgt über Kompensatoren 24 auf der Außenseite des Kanals 1. Bei dieser Ausführung sind die Abstützungen von außen inspizierbar und können während des Anlagenbetriebes angepasst werden.

Anstelle der in den Fig. 5 bis 7 beispielhaft gezeigten Tragkonstruktion sind auch andere Ausführungsformen im Sinne der Erfindung möglich.

Bei der Ausführungsvariante gemäß den Fig. 8 und 9 handelt es sich bei dem Strömungsgitter 14 um eine Schweißkonstruktion aus Materialien, die vergleichbare Wärmeausdehnungskoeffizienten aufweisen. Ein vertikales Tragrohr 17 oder vertikaler Tragstab der Tragkonstruktion 16 ist auf der einen Seite oben und unten an der Innen- oder Außenhülle des Kanals 1, drehbar gelagert, befestigt. Auf der anderen Seite des Strömungsgitters 14 ist die Tragkonstruktion 16 über Laschen 25 an einer zusätzlichen, drehbar an der Hülle des Kanals 1 gelagerten Stütze 26 drehbeweglich befestigt. Die Stütze 26 ist derart positioniert, dass die thermische Differenzdehnung ΔL zwischen dem Strömungsgitter 14 und dem Kanal 1 eine Drehung der Stütze 26 erzeugt. Die Stütze 26 kann oben oder unten außerhalb der Kanalhülle über ein Dämpfersystem 27 mit der Wand des Kanals 1 verbunden werden. Derartige Dämpfersysteme können auch an den Tragrohren 17 angebracht werden.

Anstelle von Rohren 15 können für das Strömungsgitter 14 Stäbe oder ähnlich langgestreckte Elemente verwendet werden. Gemäß Fig. 4 sind die Rohre 15 vertikal angeordnet. Ebenso ist es möglich, die Rohre 15 oder Stäbe horizontal, winklig, kreisförmig oder oval zueinander auszurichten. Wesentlich ist, dass ein teilweise gasundurchlässiges und mit Durchtritten versehenes Strömungsgitter 14 entsteht.

Das beschriebene Strömungsgitter 14 dient zum Schutz der im Kanal 1 angeordneten Einbauten eines ggf. in Kanal 1 angeordneten, hier nicht gezeigten Abgasschalldämpfers und wie die in Fig. 1 gezeigte Klappe 6 des Diverters 3, die das Abgas der Gasturbine wahlweise dem Abhitzekessel oder einem den Abhitzekessel umfahrenden bzw. parallel dazu angeordneten Bypasskanal 5 zuführt. Fehlt ein solcher Bypass, so lässt sich das Strömungsgitter 14 vorteilhaft in den Kanal 1 vor dem Eintritt in den Abhitzekessel einbauen (Fig. 2). In diesem Fall werden die Einbauten des Abhitzekessels durch die Vergleichmäßigung der Strömungsverteilung - bewirkt durch das Strömungsgitter 14 - geschützt. Schließlich lässt sich das Strömungsgitter 14 auch in einem mit einer Gasturbine verbundenen Abgassystem einsetzen, das weder direkt noch über einen Diverter 3 mit einem Abhitzekessel verbunden ist (Fig. 3). In dem Kanal 1 eines solchen Abgassystems können auch zusätzlich Leitflächen 12 eingebaut sein. Auch in diesem Fall wird die Strömungsgeschwindigkeit des Turbinenabgases vergleichmäßigt, um die in dem Abgassystem vorhandenen Einbauten - z. B. Abgasschalldämpfer - zu schützen.

## Patentansprüche

1. Anordnung zur Beeinflussung der Strömung eines Abgases einer Gasturbine innerhalb eines zu einem Abhitzekessel führenden Kanals (1),
wobei quer in dem Kanal (1) an dem der Gasturbine zugewandten Ende ein den Querschnitt des Kanals (1) teilweise versperrendes und mit Durchtritten versehenes Strömungsgitter (14) so ausgebildet und weit genug vor dem Abhitzekessel oder nachfolgenden Einbauten angeordnet ist, dass eine Geschwindigkeitsvergleichmäßigung der Abgasströmung in ausreichendem Maße erfolgt, noch bevor die Abgasströmung auf diese Anlagenteile trifft, **gekennzeichnet dadurch, dass** das Strömungsgitter (14) mit einer Tragkonstruktion (16) verbunden ist, die mit Tragrohren (17) oder Tragstäben versehen ist, und dass die Tragrohre (17) oder Tragstäbe aus dem Kanal (1) herausgeführt und auf der Wand des Kanals (1) drehbeweglich gelagert sind.

2. Anordnung nach Anspruch 1, **dadurch gekennzeichnet, dass** das Strömungsgitter (14) in dem Bereich des Kanals (1) angeordnet ist, in dem die stark überhöhten Geschwindigkeiten auftreten.

3. Anordnung nach Anspruch 1 oder 2, **dadurch gekennzeichnet, dass** das Strömungsgitter (14) aus einzelnen mit Abstand voneinander angeordneten Rohren (15) besteht.

4. Anordnung nach Anspruch 3, **dadurch gekennzeichnet, dass** die Rohre (15) innen von einem Kühlmedium durchflossen sind.

5. Anordnung nach Anspruch 1 oder 2, **dadurch gekennzeichnet, dass** das Strömungsgitter (14) aus einzelnen mit Abstand voneinander angeordneten Stäben besteht.

6. Anordnung nach einem der Ansprüche 1 bis 5, **dadurch gekennzeichnet, dass** das Strömungsgitter (14) aus einer Reihe von mit Abstand nebeneinander angeordneten Rohren (15) oder Stäben besteht.

7. Anordnung nach einem der Ansprüche 1 bis 6, **dadurch gekennzeichnet, dass** das Strömungsgitter (14) aus mehreren in Längsrichtung des Kanals (1) hintereinander angeordneten Reihen aus Rohren (15) oder Stäben besteht.

8. Anordnung nach Anspruch 7, **dadurch gekennzeichnet, dass** die Rohre (15) oder Stäbe des Strömungsgitters (14) in den Reihen versetzt zueinander angeordnet sind.

9. Anordnung nach einem der Ansprüche 1 bis 8, **dadurch gekennzeichnet, dass** die Rohre (15) oder Stäbe des Strömungsgitters (14) vertikal angeordnet sind.

10. Anordnung nach einem der Ansprüche 1 bis 8, **dadurch gekennzeichnet, dass** die Rohre (15) oder Stäbe des Strömungsgitters (14) horizontal angeordnet sind.

11. Anordnung nach einem der Ansprüche 1 bis 8, **dadurch gekennzeichnet, dass** die Rohre (15) oder Stäbe des Strömungsgitters (14) vertikal und horizontal angeordnet sind.

12. Anordnung nach einem der Ansprüche 1 bis 8, **dadurch gekennzeichnet, dass** die Rohre (15) oder Stäbe des Strömungsgitters (14) winklig oder kreisförmig bzw. oval angeordnet sind.

13. Anordnung nach einem der Ansprüche 1 bis 12, **dadurch gekennzeichnet, dass** das Strömungsgitter (14) an der Innenhülle des Kanals (1) abgestützt ist.

14. Anordnung nach Anspruch 1, **dadurch gekennzeichnet, dass** die Tragrohre (17) oder Tragstäbe schwingungsgedämpft gelagert sind.

15. Anordnung nach Anspruch 1 oder 2, **dadurch gekennzeichnet, dass** die Tragrohre (17) oder Tragstäbe außerhalb des Kanals 20 (1) auf einem Fundament (19) abstützt sind.

16. Anordnung nach Anspruch 1 oder 2, **dadurch gekennzeichnet, dass** die Tragrohre (17) oder Tragstäbe (1) auf einem den Kanal (1) umgebenden Gerüst (22) abstützt sind.

17. Anordnung nach Anspruch 15 oder 16, **dadurch gekennzeichnet, dass** die Tragrohre (17) oder Tragstäbe auf dem Fundament (19) oder dem Gerüst (22) wärmebeweglich abstützt sind.

18. Anordnung nach Anspruch 1, **dadurch gekennzeichnet, dass** eines der Tragrohre (17) auf der Wand des Kanals (1) drehbeweglich gelagert ist und dass die Tragkonstruktion (16) auf der anderen Seite drehbeweglich mit einer zusätzlichen Stütze verbunden ist.

19. Anordnung nach einem der Ansprüche 1 bis 18, **dadurch gekennzeichnet, dass** die Tragrohre (17) über Kompensatoren (24) gegenüber dem Kanal (1) abgedichtet sind.

20. Anordnung nach einem der Ansprüche 1 bis 18, **dadurch gekennzeichnet, dass** in den Kanal (1) Einbauten vorgesehen sind und dass das Strömungsgitter (14) stromaufwärts der Einbauten angeordnet ist.

21. Anordnung nach Anspruch 20, **dadurch gekennzeichnet, dass** an den Kanal (1) ein Bypass (5) angeschlossen ist, und dass die Einbauten aus einer Umlenkklappe (6) bestehen, die je nach ihrer Stellung den Kanals(1) oder den Bypass (5) ganz oder teilweise versperrt.

## Claims

1. Arrangement for influencing the flow of an exhaust gas of a gas turbine within a duct (1) leading to a waste-heat boiler,
wherein
at the gas turbine end of the duct (1), there is arranged, transversely to the duct, a flow grid (14) that partially blocks the cross section of the duct (1) and is provided with openings, and is designed and arranged far enough upstream of the waste-heat boiler or subsequent inserts to sufficiently equalize the velocity of the exhaust gas flow before the exhaust gas flow arrives at these parts of the installation,
**characterized in that**
the flow grid (14) is connected to a supporting construction (16) that is provided with supporting pipes (17) or supporting rods, and **in that** the supporting pipes (17) or supporting rods lead out of the duct (1) and are rotatably mounted on the wall of the duct (1).

2. Arrangement according to Claim 1, **characterized in that** the flow grid (14) is arranged **in that** region of the duct (1) in which the excessive velocities arise.

3. Arrangement according to Claim 1 or 2, **characterized in that** the flow grid (14) consists of individual pipes (15) arranged spaced apart from one another.

4. Arrangement according to Claim 3, **characterized in that** a coolant flows through the interior of the pipes (15).

5. Arrangement according to Claim 1 or 2, **characterized in that** the flow grid (14) consists of individual rods arranged spaced apart from one another.

6. Arrangement according to one of Claims 1 to 5, **characterized in that** the flow grid (14) consists of a row of pipes (15) or rods arranged next to and spaced apart from one another.

7. Arrangement according to one of Claims 1 to 6, **characterized in that** the flow grid (14) consists of multiple rows of pipes (15) or rods arranged one behind the other in the longitudinal direction of the duct (1).

8. Arrangement according to Claim 7, **characterized in that** the pipes (15) or rods of the flow grid (14) in the rows are arranged offset with respect to one another.

9. Arrangement according to one of Claims 1 to 8, **characterized in that** the pipes (15) or rods of the flow grid (14) are arranged vertically.

10. Arrangement according to one of Claims 1 to 8, **characterized in that** the pipes (15) or rods of the flow grid (14) are arranged horizontally.

11. Arrangement according to one of Claims 1 to 8, **characterized in that** the pipes (15) or rods of the flow grid (14) are arranged vertically and horizontally.

12. Arrangement according to one of Claims 1 to 8, **characterized in that** the pipes (15) or rods of the flow grid (14) are arranged at an angle, in a circle or in an oval.

13. Arrangement according to one of Claims 1 to 12, **characterized in that** the flow grid (14) is supported on the internal shell of the duct (1).

14. Arrangement according to Claim 1, **characterized in that** the supporting pipes (17) or supporting rods are mounted in a vibration-damping manner.

15. Arrangement according to Claim 1 or 2, **characterized in that** the supporting pipes (17) or supporting rods are supported outside the duct (1) on a base (19).

16. Arrangement according to Claim 1 or 2, **characterized in that** the supporting pipes (17) or supporting rods are supported on a frame (22) surrounding the duct (1).

17. Arrangement according to Claim 15 or 16, **characterized in that** the supporting pipes (17) or supporting rods are supported on the base (19) or the frame (22) in a thermally movable manner.

18. Arrangement according to Claim 1, **characterized in that** one of the supporting pipes (17) is mounted in a rotationally movable manner on the wall of the duct (1), and **in that** the supporting construction (16) on the other side is connected in a rotationally movable manner to an additional support.

19. Arrangement according to one of Claims 1 to 18, **characterized in that** the supporting pipes (17) are sealed with respect to the duct (1) by means of compensators (24).

20. Arrangement according to one of Claims 1 to 18, **characterized in that** inserts are provided in the duct (1), and **in that** the flow grid (14) is arranged upstream of the inserts.

21. Arrangement according to Claim 20, **characterized in that** a bypass (5) is connected to the duct (1), and **in that** the inserts consist of a redirection flap (6) which, depending on its position, fully or partially closes the duct (1) or the bypass (5).

## Revendications

1. Agencement pour influencer l'écoulement d'un gaz d'échappement d'une turbine à gaz dans un conduit (1) conduisant à une chaudière à récupération de la chaleur perdue,
dans lequel
transversalement dans le conduit (1), à l'extrémité tournée vers la turbine à gaz, une grille (14) à l'écoulement, obturant en partie la section transversale du conduit (1) et pourvue de passages, est constituée et est disposée suffisamment loin avant la chaudière à récupération de la chaleur perdue ou de pièces rapportées suivantes qu'il se produit une uniformisation de la vitesse du courant de gaz d'échappement dans une mesure suffisante, dès avant que le courant de gaz d'échappement arrive sur ces parties d'installation, **caractérisé en ce que** la grille (14) d'écoulement est reliée à une construction (16) porteuse pourvue de tubes (17) porteurs ou de barres porteuses et **en ce que** les tubes (17) porteurs ou les barres porteuses sont sortis du conduit (1) et sont montés mobiles en rotation sur la paroi du conduit (1).

2. Agencement suivant la revendication 1, **caractérisé en ce que** la grille (14) à l'écoulement est montée dans la partie du conduit (1), dans laquelle se produisent les vitesses les plus surélevées.

3. Agencement suivant la revendication 1 ou 2, **caractérisé en ce que** la grille (14) à l'écoulement est constituée de tubes (15) individuels disposés à distance les uns des autres.

4. Agencement suivant la revendication 3, **caractérisé en ce que** les tubes (15) sont parcourus à l'intérieur par un fluide réfrigérant.

5. Agencement suivant la revendication 1 ou 2, **caractérisé en ce que** la grille (14) à l'écoulement est constituée de barres individuelles disposées à distance les unes des autres.

6. Agencement suivant l'une des revendications 1 à 5, **caractérisé en ce que** la grille (14) à l'écoulement est constituée d'une série de tubes (15) ou de barres disposés à distance les uns à côté des autres.

7. Agencement suivant l'une des revendications 1 à 6, **caractérisé en ce que** la grille (14) à l'écoulement est constituée de plusieurs rangées de tubes (15) ou de barres disposés les uns derrière les autres dans la direction longitudinale du conduit (1).

8. Agencement suivant la revendication 7, **caractérisé en ce que** les tubes (15) ou les barres de la grille (14) à l'écoulement sont disposés de manière décalée les uns par rapport aux autres dans les rangées.

9. Agencement suivant l'une des revendications 1 à 8, **caractérisé en ce que** les tubes (15) ou les barres de la grille (14) à l'écoulement sont disposés verticalement.

10. Agencement suivant l'une des revendications 1 à 8, **caractérisé en ce que** les tubes (15) ou les barres de la grille (14) à l'écoulement sont disposés horizontalement.

11. Agencement suivant l'une des revendications 1 à 8, **caractérisé en ce que** les tubes (15) ou les barres de la grille (14) à l'écoulement sont disposés verticalement et horizontalement.

12. Agencement suivant l'une des revendications 1 à 8, **caractérisé en ce que** les tubes (15) ou les barres de la grille (14) à l'écoulement sont disposés angulairement ou circulairement ou en ovale.

13. Agencement suivant l'une des revendications 1 à 12, **caractérisé en ce que** la grille (14) à l'écoulement est appuyée sur la gaine intérieure du conduit (1).

14. Agencement suivant la revendication 1, **caractérisé en ce que** les tubes (17) porteurs ou les barres porteuses sont montés à amortissement aux oscillations.

15. Agencement suivant la revendication 1 ou 2, **caractérisé en ce que** les tubes (17) porteurs ou les barres porteuses sont appuyés à l'extérieur du conduit (1) sur une fondation (19).

16. Agencement suivant la revendication 1 ou 2, **caractérisé en ce que** les tubes (17) porteurs ou les barres (11) porteuses sont appuyés sur une ossature (22) entourant le conduit (1).

17. Agencement suivant la revendication 15 ou 16, **caractérisé en ce que** les tubes (17) porteurs ou les barres porteuses sont appuyés, en étant mobiles sous l'effet de la chaleur, sur la fondation (19) ou sur l'ossature (22).

18. Agencement suivant la revendication 1, **caractérisé en ce qu'**un des tubes (17) porteurs est monté mobile en rotation sur la paroi du conduit (1) et **en ce que** la construction (16) porteuse est reliée de l'autre côté, mobile en rotation, à un appui supplémentaire.

19. Agencement suivant l'une des revendications 1 à 18, **caractérisé en ce que** les tubes (17) porteurs sont, par des compensateurs (24), rendus étanches vis-à-vis du conduit (1).

20. Agencement suivant l'une des revendications 1 à 18, **caractérisé en ce qu'**il est prévu dans le conduit (1) des pièces rapportées et **en ce que** la grille (14) à l'écoulement est montée en amont des pièces rapportées.

21. Agencement suivant la revendication 20, **caractérisé en ce qu'**au conduit (1) est raccordée une dérivation (5) et **en ce que** les pièces rapportées sont constituées d'un volet (6) de déviation qui, suivant sa position, obture en tout ou partie le conduit (1) ou la dérivation (5).
